# FASCICULE DE BREVET EUROPEEN

(11) **EP 0 299 815 B1**
(45) Date de publication et mention de la délivrance du brevet: **03.04.1991**
(21) Numéro de dépôt: 88401485.3
(22) Date de dépôt: 15.06.1988
(51) Int. Cl.: A47L 9/14

(54) **Aspirateur à sac souple étanche**
Staubsauger mit fügsamem, abdichtendem Beutel
Vacuum cleaner with a flexible tight bag

(30) Priorité: 25.06.1987 FR 8708945
(43) Date de publication de la demande: 18.01.1989
(73) Titulaire: Lubraniecki, Jacques, F-54000 Nancy (FR)
(72) Inventeur: Lubraniecki, Jacques, F-54000 Nancy (FR)
(74) Mandataire: Fruchard, Guy

(56) Documents cités:
- FR-A- 1 219 610
- GB-A- 1 396 325
- GB-A- 2 141 635
- US-A- 4 523 936

## Description

La présente invention concerne un aspirateur à sac souple étanche.

On connait actuellement deux types principaux d'aspirateurs. Le premier type d'aspirateur, le plus répandu, comprend un sac souple perméable à l'air disposé dans une enceinte étanche entre un orifice d'aspiration et un dispositif d'aspiration. L'air aspiré par le dispositif d'aspiration s'écoule à travers la paroi du sac souple qui fait office de filtre et retient les déchets contenus dans l'air aspiré. Un tel aspirateur ne peut en aucune façon être utilisé pour aspirer un liquide qui s'écoulerait à travers les mailles du sac souple ni même en liaison avec des produits humides qui viendraient très rapidement colmater les mailles du sac souple. De plus, les sacs souples sont réalisés soit en tissu, mais alors il est nécessaire de les vider pour pouvoir les réutiliser et cette opération est particulièrement désagréable à réaliser, soit en papier et ils sont alors fragiles et risquent de se déchirer lors des manipulations, ce qui oblige à procéder à un nettoyage de l'appareil et à une nouvelle aspiration des déchets qui sont tombés sur le sol.

Selon un second type de dispositif d'aspiration décrit en particulier dans le document US-A-4.523.936 un sac étanche est disposé dans un support de sac perforé entouré par un compartiment étanche relié en dérivation sur un conduit d'aspiration ayant une ouverture extrême s'étendant à cheval sur un bord supérieur du support de sac. Lorsque la dépression est convenablement établie dans le compartiment entourant le support de sac, le sac est plaqué sur la surface interne du support de sac. Toutefois, en particulier lors de la mise en route, il existe un risque que le sac ne soit aspiré avant que la dépression ne soit suffisamment établie pour le maintenir sur le support.

Un but de la présente invention est de proposer un aspirateur dans lequel le sac étanche ne risque pas d'être aspiré même lors de la mise en route.

En vue de la réalisation de ce but, on prévoit selon l'invention un aspirateur comportant une enceinte étanche comprenant un orifice d'aspiration, un support perméable à l'air disposé à l'intérieur de l'enceinte pour recevoir un sac étanche, ce sac ayant une ouverture en regard de l'orifice d'aspiration, un dispositif d'aspiration, des conduits d'aspiration ayant une première extrémité débouchant au voisinage de l'orifice d'aspiration sur un côté interne du sac et une seconde extrémité débouchant au voisinage du dispositif d'aspiration, et un orifice d'échappement relié au dispositif d'aspiration, caractérisé en ce que les conduits d'aspiration s'étendent autour du support de sac et sont en communication avec un côté externe du sac dans une zone intermédiaire entre leur première et leur seconde extrémité, de sorte que l'ensemble du flux aspiré s'écoule autour du support de sac.

Ainsi, dès la mise en route de l'aspirateur, le sac à déchets est plaqué par l'aspiration du dispositif d'aspiration contre la surface interne du support de sac à déchêts et celui-ci est donc maintenu en position d'ouverture maximale. Lorsque le sac est rempli, il suffit d'arrêter le dispositif pour sortir le sac à déchets, éventuellementment après l'avoir fermé ou même scellé sur place.

Selon une version avantageuse de l'invention, le support de sac comporte une paroi latérale ayant des rainures longitudinales communiquant latéralement avec la surface interne du support et ayant une extrémité reliée à un espace adjacent au dispositif d'aspiration et une extrémité opposée reliée à un collecteur d'aspiration. Ainsi, la paroi latérale du sac à déchets est convenablement maintenue appliquée contre la face interne du support de sac à déchets.

Selon un aspect préféré de cette version de l'invention, les rainures comportent une fente latérale de largeur inférieure à une dimension transversale maximale de la rainure. Ainsi, on obtient une perte de charge minimum dans les rainures tout en assurant un maintien efficace du sac à déchets contre la paroi interne du support.

Selon un autre mode de réalisation avantageux de l'invention, le support de sac à déchets comporte une couche annulaire interne en matériau perméable à l'air ayant une extrémité reliée à un espace adjacent au dispositif d'aspiration et une extrémité opposée reliée à un collecteur d'aspiration. Ainsi, le matériau perméable réalise une multiplicité de canaux d'aspiration qui assurent un maintien homogène du sac à déchets.

Selon encore un autre aspect de l'invention, le support de sac à déchets comporte une paroi latérale grillagée. Ainsi l'espace entourant le support de sac à déchets constitue un conduit annulaire en communication avec la surface interne du support par chacune des mailles constituant le grillage.

D'autres caractéristiques et avantages de l'invention apparaitront encore à la lecture de la description qui suit de modes préférés de réalisation, en liaison avec les figures ci-jointes, parmi lesquelles:
_ la figure 1 est une vue en perspective d'un premier mode de réalisation de l'invention,
_ la figure 2 est une vue en coupe partielle selon la ligne II-II de la figure 1,
_ la figure 3 est une vue en coupe partielle selon la ligne III-III de la figure 1,
_ la figure 4 est une vue partielle analogue à celle de la figure 2 d'un autre mode de réalisation,
_ la figure 5 est une vue en coupe schématique d'un autre mode de réalisation de l'invention,
_ la figure 6 est une vue en perspective schématique partielle du mode de réalisation de la figure 5.

En référence aux figures 1 à 3, l'aspirateur selon l'invention comporte une cuve généralement désignée en 1 ayant une paroi latérale 2 reliée de façon étanche à un fond 3. Un couvercle 4 est réalisé pour s'emboiter à la partie supérieure de la cuve 1 afin de former avec celle-ci une enceinte étanche. Le couvercle 4 est traversé par un tube d'aspiration 5 associé de façon habituelle à un tuyau flexible 6. Du côté interne, le tube d'aspiration 5 comporte un orifice d'aspiration 7.

Un dispositif d'aspiration 8, par exemple un ventilateur électrique, est disposé dans la cuve 1 au fond de celle- ci. Une cloison de séparation 9 entoure le dispositif d'aspiration 8 afin que le dispositif d'aspiration provoque un mouvement d'air à l'intérieur de l'enceinte depuis l'orifice d'aspiration 7 vers un orifice d'échappement 10 prévu dans la paroi de la cuve 1 en-dessous du niveau de la cloison 9. Le cas échéant, l'orifice d'échappement 10 est muni d'un clapet anti-retour évitant une pénétration de corps étrangers dans l'aspirateur.

Dans le mode de réalisation des figures 1 à 3, la paroi latérale 2 de la cuve 1 comporte du côté interne une série de rainures longitudinales, verticales 11 ayant une section en T dont la barre horizontale s'étend parallèlement à la paroi 2 et dont la queue s'étend transversalement vers l'intérieur de la cuve et débouche selon une fente étroite à la surface interne de la cuve. Les rainures 11 s'étendent depuis la plaque intermédiaire 9 jusqu'à un canal collecteur d'aspiration 12 qui s'étend tout autour de la cuve 1 à la partie supérieure de celle-ci. Sur deux côtés de la cuve 1, le canal collecteur d'aspiration 12 est relié à deux blocs porte-filtre 13 en saillie vers le haut par rapport au canal collecteur d'aspiration 12 et comportant des ouvertures 14 tournées vers L'intérieur de la cuve dans lesquelles sont montés des blocs filtrant 15. Dans le mode de réalisation préféré illustré, les blocs 15 sont montés dans les ouvertures 14 au moyen de charnières 16 et comportent à leur partie inférieure une lèvre 17 qui prend appui sur la face supérieure du canal collecteur 12.

Au-dessus du dispositif d'aspiration 8, la cuve comporte une plaque perforée 18 espacée de la cloison intermédiaire 9. Un sac à déchets souple étanche, 19, par exemple un sac en matière plastique souple comme couramment utilisé pour des poubelles, est disposé à l'intérieur de la cuve, le bord en regard des blocs porte-filtre étant engagés sous les lèvres 17 des blocs filtrant 15 et les autres bords étant par exemple, disposés à cheval sur le bord supérieur des cloisons latérale de la cuve 1.

Le fonctionnement de ce mode de réalisation est le suivant: après mise en place du sac souple étanche 19, le couvercle est disposé sur la cuve de façon à former une enceinte étanche et le moteur du dispositif d'aspiration est mis en route. La dépression créée par le dispositif d'aspiration 8 se transmet tout d'abord à la partie la plus proche, c'est-à- dire aux perforations de la plaque 18. En raison du caractère étanche du sac à déchets 19, le fond du sac est donc aspiré vers le bas jusqu'au moment où il vient en contact avec la cloison 18. La dépression se transmet alors dans les rainures 11 et aspire la paroi latérale du sac à déchets 19 par les fentes latérales des rainures 11. Lorsque la paroi latérale du sac à déchets 19 est plaquée contre la surface interne de la paroi latérale 2 de la cuve, la dépression se transmet à l'intérieur du sac à déchets 19 par l'intermédiaire des collecteurs d'aspiration 12 et à travers les blocs filtrant 15. A ce propos on notera qu'en raison de la perte de charge dans les rainures 11 et les blocs filtrant 15 la dépression à l'intérieur du sac à déchets 19 est inférieure à la dépression au voisinage du dispositif d'aspiration 8 et au niveau des rainures 11. Le sac à déchets 19 reste donc constamment plaqué contre la surface interne de la cuve 1 tant que le dispositif d'aspiration reste en fonctionnement.

Dans ces conditions, de l'air est aspiré de façon classique par l'ouverture d'aspiration 7 et les déchets tombent par gravité dans le sac à déchets 19 tandis que l'air aspiré est filtré par les blocs filtrant 15 puis évacué par l'orifice d'échappement 10.

Lorsqu'on arrête le dispositif d'aspiration 8, le couvercle 4 peut à nouveau être à nouveau retiré et le sac à déchets 19 est fermé alors qu'il est encore en position dans la cuve. Les déchets sont donc convenablement emballés avant toute manipulation.

La figure 4 illustre une variante de réalisation du dispositif des figures 1 à 3, selon laquelle les rainures 11 sont remplacées par une couche annulaire interne 20 en matériau perméable à l'air, par exemple une couche de mousse à cellules ouvertes ou, mieux encore, une couche de tissu non tissé ayant une faible proportion de fibres. Le matériau perméable réalise une infinité de canaux entre la cloison latérale 2 de la cuve et la paroi étanche du sac à déchets 19 et le fonctionnement est donc analogue à celui qui a été décrit pour le mode de réalisation précédent.

Dans les modes de réalisation qui ont été décrits ci-dessus, la paroi latérale 2 de la cuve réalise simultanément une cloison étanche formant l'enceinte externe et un support de sac à déchets comportant une surface interne perméable à l'air. Les figures 5 et 6 illustrent de façon très schématique un autre mode de réalisation dans lequel le support du sac à déchets 19 est formé par un panier grillagé 21 disposé dans la cuve au-dessus de la cloison intermédiaire 9. La partie supérieur du panier 21 est reliée à la paroi latérale 2 par une cloison annulaire 22 comportant des ouvertures 23 venant en regard d'un collecteur d'aspiration annulaire 24 réalisé dans le couvercle 4 entre le rebord externe 25 et une cloison annulaire interne 26 percée d'ouvertures dans lesquelles sont disposés des blocs filtrants 27.

L'espace annulaire entourant le-panier 21 joue le rôle des canaux formés par les rainures 11 dans l'exemple de réalisation précédent, et le laminage tant par les ouvertures 23 que par les blocs filtrant 27 assure une perte de charge suffisante pour que la dépression entourant le sac à déchets étanche 19 soit toujours supérieur à la dépression à l'intérieur de ce sac qui se trouve donc plaqué en permanence contre la surface interne du panier 21. Bien entendu, dans le cas où le bord du sac à déchets 19 est replié à cheval sur la partie supérieure du panier 21, comme illustré par la figure 5, on n'omettra pas de réaliser dans la paroi du sac des ouvertures 28 en coïncidence avec les ouvertures 23 afin de permettre un passage de l'air depuis le collecteur d'aspiration 24 vers le dispositif d'aspiration 8.

Bien entendu, l'invention est susceptible de variantes de réalisation qui apparaitront à l'homme de métier sans sortir du cadre défini par les revendications. En particulier, bien que les rainures 11 aient été représentées avec une section en forme de T, elles pourront avoir toutes formes souhaitées en fonction des impératifs de fabrication. En particulier, on pourra prévoir des rainures 11 ayant une section circulaire ou en queue d'aronde. On réalisera de préférence des rainures ayant une fente latérale de communication de largeur inférieure à une dimension transversale maximale de la rainure, afin que la rainure ne réalise pas une perte de charge trop importante, tout en ne permettant pas à la paroi latérale du sac à déchets 19 de pénétrer à l'intérieur de la rainure.

La cuve elle-même pourra avoir également toutes formes souhaitées, en particulier une forme de cylindre à section circulaire comme cela est habituellement prévu pour des aspirateurs. On notera également que les rainures 11 pourront être remplacées par des tubes s'étendant verticatement et ayant une paroi latérale perforée du côté du sac à déchets 19.

Dans les modes de réalisation décrits on aura également remarqué que le sac étanche 19 se trouve plaqué non seulement sur son fond mais également sur toute sa paroi latérale. En pratique il pourra être retenu dans des zones plus localisées intermédiaires entre l'ouverture d'aspiration et le dispositif d'aspiration en prévoyant des conduits d'aspiration débouchant localement à la surface interne du support de sac.

Bien que dans les modes de réalisation décrits, le dispositif d'aspiration soit formé par un ventilateur disposé en dessous du sac à déchets, on peut disposer ce ventilateur, ou un autre moyen d'aspiration sur le côté ou au dessus du sac afin de le mettre hors de portée d'un déchet liquide qui s'écoulerait par accident à travers une déchirure du sac, le dispositif d'aspiration comportant alors un conduit pour ramener la dépression principale du côté externe du sac à déchet afin que celui-ci ait toujours une partie de sa paroi s'étendant dans une zone intermédiaire entre une extrémité d'aspiration du dispositif d'aspiration et l'orifice d'aspiration.

Bien que le sac pour recueillir les produits aspirés ait été dénommé sac à déchets, on remarquera que le dispositif selon l'invention permet également d'aspirer et de recueillir des particules propres et cette application n'est donc pas exclue de la protection conférée par les revendications.

## Revendications

1. Aspirateur comportant une enceinte étanche comprenant un orifice d'aspiration (7), un support perméable à l'air disposé à l'intérieur de l'enceinte pour recevoir un sac étanche (19), ce sac ayant une ouverture en regard de l'orifice d'aspiration (7), un dispositif d'aspiration (8), des conduits d'aspiration (11) ayant une première extrémité débouchant au voisinage de l'orifice d'aspiration (7) sur un côté interne du sac et une seconde extrémité débouchant au voisinage du dispositif d'aspiration (8), et un orifice d'échappement (10) relié au dispositif d'aspiration, caractérisé en ce que les conduits d'aspiration (11) s'étendent autour du support de sac et sont en communication avec un côté externe du sac dans une zone intermédiaire entre leur première et leur seconde extrémité de sorte que l'ensemble du flux aspiré s'écoule autour du support de sac.

2. Aspirateur selon la revendication 1, caractérisé en ce que le support de sac comporte une paroi latérale ayant des rainures (11) longitudinales communiquant latéralement avec la surface interne du support et ayant une extrémité reliée à un espace adjacent au dispositif d'aspiration (8) et une extrémité opposée reliée à un collecteur d'aspiration (12).

3. Aspirateur selon la revendication 2, caractérisé en ce que les rainures (11) comportent une fente latérale de largeur inférieure à une dimension transversale maximale de la rainure.

4. Aspirateur selon la revendication 1, caractérisé en ce que le support de sac comporte une couche annulaire interne (20) en matériau perméable à l'air ayant une extrémité reliée à un espace adjacent au dispositif d'aspiration et une extrémité opposée reliée à un collecteur d'aspiration.

5. Aspirateur selon la revendication 1, caractérisé en ce que le support de sac comporte une paroi latérale grillagée (21).

## Patentansprüche

1. Staubsauger, umfassend ein dichtes Gehäuse mit einer Ansaugöffnung (7), einem im Inneren des Gehäuses angeordneten luftdurchlässigen Träger zur Aufnahme eines dichten Staubsackes (19), welcher eine der Ansaugöffnung zugeordnete Öffnung hat, ferner mit einer Saugeinrichtung (8), Saugleitungen (11) mit jeweils einem ersten Ende, welches im Bereich der Ansaugöffnung (7) auf der Innenseite des Staubsackes mündet, und einem zweiten Ende, welches im Bereich der Saugeinrichtung (8) mündet, und mit einer an die Saugeinrichtung angeschlossenen Auslaßöffnung (10), dadurch **gekennzeichnet,** daß die Saugleitungen (11) sich um den Träger für den Staubsack herum erstrecken und mit der Außenseite des Staubsackes in einem Zwischenbereich zwischen ihrem jeweiligen ersten und zweiten Ende in Verbindung stehen derart, daß die gesamte Saugströmung um den Träger für den Staubsack herum verläuft.

2. Staubsauger nach Anspruch 1, dadurch **gekennzeichnet,** daß der Träger für den Staubsack eine Seitenwand umfaßt mit Längsrinnen (11), welche seitlich mit der Innenfläche des Trägers in Verbindung stehen und welche ein Ende haben, das mit einem Raum im Bereich der Saugeinrichtung (8) verbunden ist, sowie ein diesem abgewandtes Ende, das mit einem Saugsammler (12) verbunden ist.

3. Staubsauger nach Anspruch 2, dadurch **gekennzeichnet,** daß die Rinnen (11) eine seitliche Schlitzbreite haben, die kleiner als die maximale Querabmessung der Rinne ist.

4. Staubsauger nach Anspruch 1, dadurch **gekennzeichnet,** daß der Träger für den Staubsack eine interne ringförmige Schicht (20) aus einem luftdurchlässigen Material aufweist, deren eines Ende mit einem Raum im Bereich der Saugeinrichtung verbunden ist und dessen diesem abgewandtes Ende mit einem Saugsammler verbunden ist.

5. Staubsauger nach Anspruch 1, dadurch **gekennzeichnet,** daß der Träger für den Staubsack eine gitterartige Seitenwand (21) hat.

## Claims

1. A vacuum cleaner comprising a sealed enclosure including a suction orifice (7) an air permeable support disposed within the enclosure for receiving an airtight bag (19), said bag having an opening facing the suction orifice (7), a suction device (8), suction ducts (11) having a first end opening out in the vicinity of the suction orifice (7) on the inside of the bag and a second end opening out in the vicinity of the suction device (8), and an exhaust orifice (10) connected to the suction device, characterized in that the suction ducts (11) extend around the bag support and are in communication with the outside of the bag in an intermediate zone between their first and second ends so that the whole air sucked flows around the bag support.

2. A vacuum cleaner according to claim 1, characterized in that the bag support comprises a side wall having longitudinal grooves (11) communicating laterally with the inside surface of the support and each having one end connected to a space adjacent to the suction device (8) and an opposite end connected to a suction manifold (12).

3. A vacuum cleaner according to claim 2, characterized in that the grooves (11) have respective slots which are narrower than the maximum transverse dimensions of the grooves.

4. A vacuum cleaner according to claim 1, characterized in that the bag support includes an internal annular layer (20) made of an air-permeable material having one end connected to a space adjacent to the suction device and having an opposite end connected to a suction manifold.

5. A vacuum cleaner according to claim 1, characterized in that the bag support includes a screen-forming side wall (21).
